# EUROPÄISCHE PATENTSCHRIFT

(11) **EP 2 848 289 B1**
(45) Veröffentlichungstag und Bekanntmachung des Hinweises auf die Patenterteilung: **22.02.2017**
(21) Anmeldenummer: 14163469.1
(22) Anmeldetag: 03.04.2014
(51) Int. Cl.: A63C 7/04

(54) **Vorrichtung zur lösbaren Befestigung eines Steigfells**
Device for the detachably securing of a climbing skin
Dispositif de fixation amovible d'une peau de phoque

(30) Priorität: 18.03.2013 DE 102013102734
(43) Veröffentlichungstag der Anmeldung: 18.03.2015
(73) Patentinhaber: Montana Sport International AG, 6370 Stans (CH)
(72) Erfinder: Muheim, Walter, 6465 Unterschächen (CH)
(74) Vertreter: LS-MP von Puttkamer Berngruber Loth Spuhler

(56) Entgegenhaltungen:
- AT-B- 163 089
- CH-A1- 702 643
- DE-U1-202008 012 900

## Beschreibung

Die Erfindung bezieht sich auf eine Vorrichtung zur lösbaren Befestigung eines Steigfells an einem Schneegleitbrett, also insbesondere an der Lauffläche eines Skis, einschließlich Langlaufskis oder Snowboards. Sie hat auch ein Steigfell mit einer solchen Vorrichtung zum Gegenstand.

Um zum Beispiel auf einer Skitour beim Aufstieg ein Zurückrutschen der Skier zu verhindern, jedoch im flachen oder abschüssigen Gelände gleiten zu können, werden an der Unterseite oder Lauffläche des Skis Steigfelle befestigt, und zwar lösbar, um nach dem Aufstieg ungehindert abfahren zu können. Das Steigfell ist dazu selbstklebend oder selbsthaftend an der Lauffläche befestigt.

Bei den bekannten Steigfellen ist dazu am vorderen Ende ein gummielastisches Band mit einem Bügel vorgesehen, der an der Spitze der Schaufel des Skis eingehängt werden kann.

Nachteilig bei den bekannten Steigfellen ist, dass der Bügel sich unbeabsichtigt von der Schaufelspitze aushängen kann. Zudem kann Schnee von vorne unter das Steigfell eintreten, weil sich durch die Länge des gummielastischen Bandes mit der Zeit immer mehr Schnee zwischen das relativ tief liegende vordere Ende des Steigfells und die Lauffläche schieben sich dadurch das Steigfell von dem Ski lösen kann.

Aufgabe der Erfindung ist es, eine Vorrichtung zur lösbaren Befestigung eines Steigfells bereitzustellen, welche einfach montierbar und flexibel einsetzbar ist, also z. B. bei allen Skitypen, und bei hoher Zuverlässigkeit auch unter rauen Bedingungen ein benutzerfreundliches Auf- und Abfellen des Steigfells erlaubt.

Dies wird erfindungsgemäß durch die im Anspruch 1 gekennzeichnete Vorrichtung erreicht. In den Unteransprüchen sind vorteilhafte Ausgestaltungen der erfindungsgemäßen Vorrichtung wiedergegeben. Der Anspruch 12 hat ein Steigfell mit einer solchen Vorrichtung zum Gegenstand.

Unter einem Gleitbrett sind dabei insbesondere alle Ski, insbesondere Alpin- und Tourenski, aber auch Langlaufski zu verstehen, ferner Snowboards, insbesondere sogenannte Splitboards, also in Längsrichtung teilbare Snowboards, welche für den Aufstieg in gleicher Weise wie ein Paar Skier eingesetzt werden.

Das Steigfell ist an der Unterseite oder Lauffläche des Schneegleitbrettes zur lösbaren Befestigung beispielsweise mit einer selbstklebenden Oberfläche versehen oder zum Beispiel selbsthaftend ausgebildet.

Erfindungsgemäß ist zur lösbaren Befestigung des Steigfells am Schneegleitbrett ein vorderes Halteteil vorgesehen, welches mit seiner Unterseite auf der Oberseite des Schneegleitbrettes aufliegt, vorzugsweise an der Schaufel, also dem nach vorne aufgebogenen vorderen Ende des Schneegleitbrettes.

Das Halteteil weist an seiner dem Schneegleitbrett zugewandten Unterseite einen Zapfen auf, welcher von oben in eine Öffnung z.B. in dem vorderen Ende der Schaufel steckbar ist. Die Öffnung wird vorzugsweise durch eine Bohrung in der Schaufel gebildet. Die Bohrung kann zum Beispiel mit einer Bohrschablone und einem Bohrer zur Montage der erfindungsgemäßen Vorrichtung gebildet werden. Bei einem Teil der Alpinski ist sie jedoch bereits vorhanden, z. B. um mit einem Skipaar und Skistöcken einen Rettungsschlitten bauen zu können.

Um den Zapfen gegen Herausziehen aus der Öffnung oder Bohrung zu sichern, ist ein Sicherungselement vorgesehen, das derart ausgebildet ist, dass die Vorrichtung mit der Unterseite, also der Lauffläche des Schneegleitbrettes bündig abschließt, also der Zapfen, einschließlich Sicherungselement nicht aus der Lauffläche des Schneegleitbrettes vorsteht.

Der Zapfen kann dazu ein Innengewinde aufweisen, in das von der Unterseite oder Lauffläche des Schneegleitbrettes eine Senkschraube schraubbar ist. Damit die Senkschraube mit der Unterseite bzw. Lauffläche des Schneegleitbrettes bündig abschließt, wird die Bohrung in dem Schneegleitbrett entsprechend dem kegelstumpfförmigen Kopf der Senkschraube mit z. B. einem Bohrer an der Schneegleitbrett-Unterseite entsprechend kegelstumpfförmig aufgeweitet. Statt einer Senkschraube kann auch eine Flachkopfschraube vorgesehen sein.

Der Zapfen und das Halteteil können einstückig ausgebildet sein. Vorzugsweise wird der Zapfen jedoch durch einen Bolzen gebildet, der in eine Bohrung an der Unterseite, also der Schneegleitbrett-Oberseite zugewandten Seite des Halteteils eingreift. Die Bohrung ist dabei vorzugsweise als Sackbohrung ausgebildet. Der Bolzen kann durch einen Schraubbolzen gebildet werden, der in ein Innengewinde in der Bohrung bzw. Sackbohrung eingreift, also einschraubbar ist.

Wenn das Schneegleitbrett beispielsweise in dem vorderen Ende der Schaufel eine Öffnung aufweist, zum Beispiel um einen Rettungsschlitten zu bauen, welche einen größeren Durchmesser aufweisen als der Außendurchmesser des Bolzens bzw. Schraubbolzens, ist vorzugsweise eine Scheibe vorgesehen, welche einen Rand aufweist, welcher die Öffnung in dem Schneegleitbrett an dessen Unterseite übergreift und somit nicht Teil der Erfindung ist, wobei die Scheibe mit einer Ausnehmung versehen ist, welche von einer Senk- oder Flachkopfschraube durchsetzt wird, die den Schraubbolzen bildet, der in die Bohrung oder Sackbohrung an der Unterseite des Halteteils eingreift.

Die erfindungsgemäße Vorrichtung weist ferner einen um die Schaufel auf die Skigleitbrett-Oberseite umschlagbaren Verbindungsabschnitt auf, welcher das vordere Steigfellende mit einer Einhängeeinrichtung verbindet, welche an dem auf der Schaufel montierten Halteteil eingehängt werden kann, um das Steigfell mit dem Halteteil lösbar zu verbinden.

Der Verbindungsabschnitt kann damit kurz ausgebildet sein, so dass das vordere Ende des Steigfells sich bis zur Spitze der Schaufel an der Unterseite bzw. Lauffläche des Schneegleitbrettes erstrecken kann, wodurch ein Eintreten von Schnee zwischen Lauffläche und Steigfell im vorderen Bereich des Steigfells verhindert ist.

Um die Einhängeeinrichtung an dem Halteteil auf der Schneegleitbrett-Schaufel sicher zu fixieren, kann der Verbindungsabschnitt federelastisch ausgebildet sein, beispielsweise als elastisches Band.

Zwar kann das rückwärtige Ende des Steigfells ggf. allein durch die selbstklebende Oberfläche oder Haftung des Steigfells fixiert werden, vorzugsweise ist jedoch eine zusätzliche Einrichtung zur Befestigung des rückwärtigen Endes des Steigfells vorgesehen, beispielsweise ein Haken, der am rückwärtigen Steigfellende befestigt ist und an der Kante am rückwärtigen Ende des Schneegleitbrettes eingehängt werden kann.

Vorzugsweise ist jedoch erfindungsgemäß ein zweites am rückwärtigen Ende des Schneegleitbrettes auf dessen Oberseite aufliegendes rückwärtiges Halteteil vorgesehen, welches in gleiches Weise wie das vordere Halteteil einen Zapfen aufweist, welcher in eine Öffnung im rückwärtigen Endbereich des Schneegleitbrettes steckbar ist, wobei ein um das rückwärtige Ende auf die Schneegleitbrett-Oberseite umschlagbarer Verbindungsabschnitt vorgesehen sein kann, welcher das rückwärtige Steigfellende mit einer Einhängevorrichtung verbindet, welche an dem rückwärtigen Halteteil einhängbar ist.

Dabei kann der Verbindungsabschnitt zur Verbindung des rückwärtigen Steigfellendes wie der Verbindungsabschnitt zur Verbindung des vorderen Steigfellendes mit dem vorderen Halteteil aus einem federelastischen Material bestehen, also beispielsweise als elastisches Band ausgebildet sein.

Das vordere Halteteil weist an seiner von der Spitze der Schaufel abgewandten Seite eine Nut zum Einhängen der Einhängeeinrichtung auf. In gleicher Weise kann das rückwärtige Halteteil mit einer Nut versehen, und zwar an seiner von dem rückwärtigen Ende des Schneegleitbrettes abgewandten Seite.

Die Nut erstreckt sich vorzugsweise quer zur Längsrichtung des Schneegleitbrettes. Die Einhängevorrichtung kann durch einen Bügel gebildet sein, aber auch beispielsweise durch einen Ring, eine Schlaufe oder eine andere Einrichtung, die mit dem Verbindungsabschnitt in die Nut gezogen wird.

Wenn die Einhängevorrichtung durch einen Bügel gebildet wird, greift der vorzugsweise quer zur Längsrichtung des Schneegleitbrettes verlaufende Bügelmittelabschnitt in die Nut ein, während sich die Seitenarme des Bügels vorzugsweise entlang der beiden in Schneegleitbrett-Längsrichtung verlaufenden Längsseiten des Halteteils erstrecken, wobei der Verbindungsabschnitt an einem Steg angreift, der die der Schaufelspitze zugewandten Enden der Bügelarme verbindet und sich vor dem Halteteil quer zur Schneegleitbrett-Längsrichtung erstreckt.

Das Halteteil kann durch eine beispielsweise 10 bis 40 Millimeter lange, 10 bis 40 Millimeter breite und 5 bis 15 Millimeter dicke Platte gebildet sein.

Der Zapfen weist eine maximal der Dicke des Schneegleitbretts entsprechende Länge auf und einen Durchmesser von beispielsweise 5 bis 15 Millimeter.

Das vordere Halteteil kann nach vorne verjüngt ausgebildet sein, um eine Schneeansammlung an der Oberseite des Schneegleitbrettes zu verhindern. Dazu kann die der Spitze des Schaufelteils zugewandte Seite des Einhängeteils als Rundung zwischen den beiden Längsseiten also in der Draufsicht hufeisenförmig ausgebildet sein.

Um den Bolzen gegen Herausziehen aus der Bohrung in dem Halteteil zu sichern, kann das in die Bohrung eingreifende Ende des Bolzens mit einer Umfangsnut versehen sein, in die ein senkrecht zur Bolzenlängsachse in dem Halteteil geschraubter Gewindestift eingreift. Mit der Gewindespindel wird der Bolzen also in axialer Richtung fixiert, wobei z.B. bei angezogener Senkschraube das Halteteil bei gelockertem Gewindestift ausgerichtet werden kann, um es dann zu fixieren.

Das Halteteil, einschließlich des Zapfens bzw. Bolzens kann z. B. aus Metall, Kunststoff oder Holz bestehen. Als Metall wird vorzugsweise ein Leichtmetall, insbesondere ein Aluminium- oder Titan-Werkstoff verwendet. Das Halteteil kann beliebig ausgestaltet sein, insbesondere auch so, dass es als Veredelung des Schneegleitbretts, also gewissermaßen als Schmuckstück wahrgenommen wird.

Wie erwähnt, kann das Halteteil der erfindungsgemäßen Vorrichtung sowohl vorne an der Schaufel als auch wie am rückwärtigen Ende des Schneegleitbretts angebracht werden.

Beispielsweise ist es möglich, die erfindungsgemäße Vorrichtung vorne an der Schaufel anzubringen und dabei das Steigfell nach hinten auslaufen zu lassen oder das Steigfell an seinem hinteren Ende mit einem Endhaken, beispielsweise einem "Snap-on"-Endhaken und einem federelastischen Band, beispielsweise Gummiband, zu befestigen.

Ferner kann sowohl an der Schaufel des Schneegleitbretts als auch an dessen rückwärtigem Ende jeweils ein Halteteil angebracht sein, wobei sowohl das vordere Steigfellende wie das hintere Steigfellende mit einem federelastischem, spannbaren Band, beispielsweise einem Gummiband versehen ist, welches eine an dem vorderen bzw. hinteren Halteteil einhängbare, vorzugsweise als Bügel ausgebildete Einhängeeinrichtung aufweist.

Auch ist es möglich, das Steigfell an der Schaufelspitze mit einem Standardbügel zu befestigen und das Halteteil an dem rückwärtigen Schneebrettende anzubringen, und zur Verbindung des rückwärtigen Steigfellendes mit der vorzugsweise als Bügel ausgebildeten Einhängeeinrichtung an dem rückwärtigen Halteteil einen als federelastisches, spannbares Band, beispielsweise Gummiband ausgebildeten Verbindungsabschnitt vorzusehen. Schließlich kann das Steigfell am vorderen Ende mit einem herkömmlichen Gummispanner mit Standardbügel zum Einhängen an der Schaufelspitze versehen und mit seinem hinteren Ende mit einem Halteteil der erfindungsgemäßen Vorrichtung am rückwärtigen Schneebrettende befestigt sein.

Nachstehend ist die Erfindung anhand der beigefügten Zeichnung beispielhaft näher erläutert. Darin zeigen:
Figur 1 eine perspektivische Ansicht einer Ausführungsform des Halteteils;
Figur 2 das auf eine Skispitze montierte Halteteil nach Figur 1 im Längsschnitt entlang der Linie II-II in Figur 1;
Figur 3 eine Draufsicht auf das auf eine Skispitze montierte Halteteil entsprechend Figur 2; und
Figur 4 einen Längsschnitt durch ein an der Skispitze montiertes Halterteil, das nicht Teil der Erfindung ist.

Gemäß Figur 2 und 3 ist zur Befestigung eines Steigfells 1 an der Unterseite oder Lauffläche 2 eines Schneegleitbrettes 3 ein auf der Oberseite des Schneegleitbrettes 3 aufliegendes vorderes Halteteil 4 vorgesehen, und zwar an der Schaufel 5, also dem nach vorne aufgebogenen vorderen Ende des Schneegleitbrettes 3.

Das Halteteil 4 weist an seiner dem Schneegleitbrett 3 zugewandten Unterseite 7 einen Zapfen 5 auf, welcher von oben in eine Öffnung 8 in dem vorderen Ende der Schaufel 6 steckbar ist.

Die Öffnung 8 wird durch eine Bohrung in der Schaufel 6 gebildet. Die Öffnung bzw. die Bohrung 8 kann zum Beispiel bei einem Alpinski bereits vorhanden sein, um einen Rettungsschlitten bauen zu können. Sie kann jedoch auch nachträglich zur Montage der erfindungsgemäßen Vorrichtung angebracht werden.

Um den Zapfen 5 gegen Herausziehen aus der Öffnung 8 zu sichern, ist vorzugsweise ein Sicherungselement vorgesehen, das mit der Unterseite, also der Lauffläche 2 des Schneegleitbrettes bündig abschließt. Das Sicherungselement kann durch eine Senkschraube mit kegelstumpfförmigem Kopf 10 gebildet sein, die in ein Innengewinde 9 in dem Zapfen 5 geschraubt ist.

Zur Befestigung des vorderen Endes des Steigfells 1 an dem Halteteil 4 sind eine an dem Halteteil 4 einhängbare Einhängeeinrichtung 11 und ein Verbindungsabschnitt 12 vorgesehen, welcher die Einhängeeinrichtung 11 mit dem vorderen Ende des Steigfells 1 verbindet.

Der Verbindungsabschnitt 12 kann beispielsweise aus einem elastischen Band bestehen, das am vorderen Ende des Steigfells 1 beispielsweise durch Vernähen 13 befestigt ist.

Das Halteteil 4 weist an seiner rückwärtigen Seite eine quer zur Schneegleitbrett-Längsachse L verlaufende Nut 14 zum Einhängen der Einhängevorrichtung 11 auf.

Die Einhängevorrichtung 11 wird durch einen Bügel gebildet, der mit seinem Mittelabschnitt 15 in die Nut 14 eingreift.

Die Seitenarme 16a, 16b des Bügels erstrecken sich entlang der beiden in Schneegleitbrett-Längsrichtung verlaufenden Längsseiten des Halteteils 4.

Der Verbindungsabschnitt 12 ist an einem Steg 17 des Bügels befestigt, der die der Schaufelspitze zugewandten Enden der Bügelseitenarme 16a, 16b miteinander verbindet, so dass sich der quer zur Schneegleitbrett-Längsrichtung L verlaufende Steg 17 vor dem Halteteil 4 erstreckt.

Gemäß Figur 2 wird der Zapfen 5 durch einen Bolzen 18 gebildet, der in eine Sackbohrung 19 an der Unterseite 7 des Halteteils 4 eingreift.

Um den Bolzen 18 gegen Herausziehen aus der Bohrung 19 zu sichern, ist das in die Bohrung 19 eingreifende Ende des Bolzens 18 mit einer konzentrischen Umfangsnut 20 versehen, in die ein in der Zeichnung nicht dargestellter Gewindestift eingreift, der sich senkrecht zum Bolzen 18 durch ein nicht dargestelltes Innengewinde im Halteteil 4 erstreckt.

Das nicht erfindungsgemässe Beispiel nach Figur 4 ist für ein Schneegleitbrett 3, beispielsweise einen Alpinski mit einer Öffnung 8a an der Schaufel zum Bau eines Rettungsschlittens vorgesehen, welche einen größeren Durchmesser D aufweist als der Durchmesser d des Schraubbolzens 21, welcher bei dieser Ausführungsform den Zapfen 5 bzw. Bolzen 18 gemäß der Ausführungsform nach Figur 1 bis 3 ersetzt. Der Schraubbolzen 21 greift in eine Sackbohrung 19 im Halteteil 4 ein, welche zum Einschrauben des Schraubbolzens 21 mit einem Innengewinde versehen ist.

Der Schraubbolzen 21, der als Senkschraube ausgebildet ist, durchsetzt eine Scheibe 22, welche einen als Ringschulter ausgebildeten Rand 23 aufweist, welcher die Öffnung 8a an der Unterseite des Schneegleitbretts 3 übergreift.

Die Scheibe 22 weist ferner einen in die Öffnung 8a eingreifenden, dem Durchmesser D der Öffnung 8a entsprechenden Abschnitt 24 auf, den die Senkschraube 21 durchragt, um mit ihrem Gewinde in das Innengewinde der Sackbohrung 19 einzugreifen. Um den Kopf der Senkschraube 21 aufzunehmen, ist die Scheibe 22 an ihrer vom Halteteil 4 abgewandten Unterseite mit einer dem kegelstumpfförmigen Kopf der Senkschraube 21 entsprechenden konzentrischen Ausnehmung 25 versehen.

Um das Halteteil 4 mit der Schraube 19 gegen das Schneegleitbrett 3 festziehen zu können, ist zwischen der Scheibe 22 und dem Halteteil 4 in der Öffnung 8a ein Spalt 26 vorgesehen.

## Patentansprüche

1. Vorrichtung zur lösbaren Befestigung eines Steigfells (1) an einem Schneegleitbrett (3), **gekennzeichnet durch** ein Halteteil (4), das auf der Oberseite des Schneegleitbrettes (3) aufliegt und einen Zapfen (5) an seiner Unterseite aufweist, welcher in eine Öffnung (8, 8a) im vorderen Ende der Schaufel (6) des Schneegleitbrettes (3) und/oder in eine Öffnung im rückwärtigen Endbereich des Schneegleitbrettes (3) steckbar ist, und einen um die Schaufel (6) des Schneegleitbrettes (3) und/oder das rückwärtige Ende des Schneegleitbrettes (3) umschlagbaren Verbindungsabschnitt (12) welcher das vordere Steigfellende mit einer an dem vorderen Halteteil (4) einhängbaren Einhängeeinrichtung (11) und/oder das hintere Steigfellende mit einer an dem hinteren Halteteil einhängbaren Einhängeeinrichtung verbindet, **dadurch** gekennzeichnet dass ein Sicherungselement vorgesehen ist, um den Zapfen (5) gegen Herausziehen aus der Öffnung (8) zu sichern, wobei das Sicherungselement mit der Lauffläche (2) des Schneegleitbrettes (3) bündig abschließt.

2. Vorrichtung nach Anspruch 1, **dadurch gekennzeichnet, dass** der Zapfen (5) durch einen Bolzen (18) gebildet wird, der in eine Bohrung (20) an der Unterseite des Halteteils (4) eingreift.

3. Vorrichtung nach Anspruch 2, **dadurch gekennzeichnet, dass** die Bohrung (20) an der Unterseite des Halteteils (4) durch eine Sackbohrung gebildet wird.

4. Vorrichtung nach einem der vorstehenden Ansprüche, **dadurch gekennzeichnet, dass** der Zapfen (5), Bolzen (18) oder Schraubbolzen ein Innengewinde (9) aufweist, in das zur Befestigung des Halteteils (4) an dem Schneegleitbrett (3) von der Unterseite des Schneegleitbrettes (3) eine Senkschraube (10) oder eine Flachkopfschraube eingreift.

5. Vorrichtung nach einem der vorstehenden Ansprüche, **dadurch gekennzeichnet, dass** der Bolzen (18) oder Schraubbolzen durch einen in das Halteteil (4) geschraubten Gewindestift fixierbar ist.

6. Vorrichtung nach Anspruch 5, **dadurch gekennzeichnet**, der Bolzen (18) oder Schraubbolzen eine Umfangsnut aufweist, in die der Gewindestift eingreift.

7. Vorrichtung nach einem der vorstehenden Ansprüche, **dadurch gekennzeichnet, dass** das Schneegleitbrett (3) durch einen Ski gebildet wird und die Öffnung (8, 8a) eine im vorderen Ende der Schaufel (6) des Skis zum Bau eines Ski-Rettungsschlittens vorgesehene Öffnung ist.

8. Vorrichtung nach einem der vorstehenden Ansprüche, **dadurch gekennzeichnet, dass** der Verbindungsabschnitt (12) zur Verbindung des vorderen Steigfellendes mit der Einhängeeinrichtung (11) mit dem vorderen Halteteil (4) und/oder der Verbindungsabschnitt zur Verbindung des hinteren Steigfellendes mit der Einhängeeinrichtung mit dem rückwärtigen Halteteil als federelastisches, spannbares Band ausgebildet ist.

9. Vorrichtung nach einem der vorstehenden Ansprüche, **dadurch gekennzeichnet, dass** das vordere Halteteil (4) mit seiner von der Spitze der Schaufel (6) abgewandten Seite und/oder das rückwärtige Halteteil an seiner von dem rückwärtigen Ende des Schneegleitbrettes (3) abgewandten Seite eine Nut (14) zum Einhängen der Einhängeeinrichtung (11) aufweist.

10. Vorrichtung nach einem der vorstehenden Ansprüche, **dadurch gekennzeichnet, dass** die Einhängeeinrichtung (11) durch einen Bügel gebildet wird.

11. Vorrichtung nach einem der vorstehenden Ansprüche, **dadurch gekennzeichnet, dass** sich das vordere und/oder hintere Halteteil (4) nach vorne verjüngt.

12. Steigfell mit einer Vorrichtung zur lösbaren Befestigung an einem Schneegleitbrett, **dadurch gekennzeichnet, dass** die Vorrichtung nach einem der vorstehenden Ansprüche ausgebildet ist.

## Claims

1. A device for detachably securing a climbing skin (1) to a snow aquaplane (3), **characterized by** a holding part (4), which rests on the upper side of the snow aquaplane (3) and exhibits a pin (5) on its lower side, which can be inserted into an opening (8, 8a) in the front end of the shovel (6) of the snow aquaplane (3) and/or into an opening in the rear end region of the snow aquaplane (3), and a connecting section (12) that can be folded around the shovel (6) of the snow aquaplane (3) and/or the rear end of the snow aquaplane (3), and joins the front climbing skin end with a suspension device (11) that can be suspended on the front holding part (4) and/or the rear climbing skin end with a suspension device that can be suspended on the rear holding part, **characterized in that** a safety element is provided to safeguard the pin (5) against being pulled out of the opening (8), wherein the safety element abuts flush against the running surface (2) of the snow aquaplane (3).

2. The device according to claim 1, **characterized in that** the pin (5) is formed by a bolt (18), which engages into a bore (20) on the lower side of the holding part (4).

3. The device according to claim 2, **characterized in that** the bore (20) is formed on the lower side of the holding part (4) by a blind hole.

4. The device according to one of the preceding claims, **characterized in that** the pin (5), bolt (18) or threaded bolt exhibits an internal thread (9) that engages a countersunk screw (10) or flathead screw from the underside of the show aquaplane (3) in order to secure the holding part (4) to the snow aquaplane (3).

5. The device according to one of the preceding claims, **characterized in that** the bolt (18) or threaded bolt can be fixed in place by means of a threaded pin screwed into the holding part (4).

6. The device according to claim 5, **characterized in that** the bolt (18) or threaded bolt exhibits a peripheral groove into which the threaded pin engages.

7. The device according to one of the preceding claims, **characterized in that** the snow aquaplane (3) is formed by a ski, and the opening (8, 8a) is an opening provided in the front end of the shovel (6) of the ski for building a ski rescue sled.

8. The device according to one of the preceding claims, **characterized in that** the connecting section (12) for joining the front climbing skin ends with the suspension device (11) with the front holding part (4) and/or the connecting section for joining the rear climbing skin ends with the suspension device with the rear holding part as a resilient, clampable band.

9. The device according to one of the preceding claims, **characterized in that** the side of the front holding part (4) facing away from the tip of the shovel (6) and/or the side of the rear holding part facing away from the rear end of the snow aquaplane (3) exhibits a groove (14) for suspending the suspension device (11).

10. The device according to one of the preceding claims, **characterized in that** the suspension device (11) is comprised of a bracket.

11. The device according to one of the preceding claims, **characterized in that** the front and/or rear holding part (4) tapers toward the front.

12. A climbing skin with a device for detachable securing to a snow aquaplane, **characterized in that** the device is designed according to one of the preceding claims.

## Revendications

1. Dispositif de fixation amovible d'une peau de phoque (1) sur une planche de glisse sur neige (3), **caractérisé par** une pièce de maintien (4) qui repose sur la face supérieure de la planche de glisse sur neige (3) et présente un tenon (5) sur sa face inférieure, lequel peut être enfiché dans une ouverture (8, 8a) dans l'extrémité antérieure de la spatule (6) de la planche de glisse sur neige (3) et/ou dans une ouverture dans la zone terminale postérieure de la planche de glisse sur neige (3), et par un tronçon de liaison (12) rabattable sur la spatule (6) de la planche de glisse sur neige (3) et/ou sur l'extrémité postérieure de la planche de glisse sur neige (3), lequel tronçon relie l'extrémité antérieure de la peau de phoque avec un dispositif d'accrochage (11) accrochable sur la pièce de maintien (4) antérieure et/ou l'extrémité postérieure de la peau de phoque avec un dispositif d'accrochage accrochable sur la pièce de maintien postérieure, **caractérisé en ce qu'**il est prévu un élément de sécurité pour assurer que le tenon (5) ne soit pas retiré de l'ouverture (8), l'élément de sécurité se terminant en affleurement avec la surface de glisse (2) de la planche de glisse sur neige (3).

2. Dispositif selon la revendication 1, **caractérisé en ce que** le tenon (5) est formé par un boulon (18) qui s'engage dans un perçage (20) sur la face inférieure de la pièce de maintien (4).

3. Dispositif selon la revendication 2, **caractérisé en ce que** le perçage (20) sur la face inférieure de la pièce de maintien (4) est formé par un trou borgne.

4. Dispositif selon l'une des revendications précédentes, **caractérisé en ce que** le tenon (5), le boulon (18) ou le boulon fileté présente un taraudage (9) dans lequel s'engage une vis à tête conique (10) ou une vis à tête plate pour fixer la pièce de maintien (4) sur la planche de glisse sur neige (3) depuis la face inférieure de la planche de glisse sur neige (3).

5. Dispositif selon l'une des revendications précédentes, **caractérisé en ce que** le boulon (18) ou le boulon fileté peut être fixé par une tige filetée vissée dans la pièce de maintien (4).

6. Dispositif selon la revendication 5, **caractérisé en ce que** le boulon (18) ou boulon fileté présente une rainure périphérique dans laquelle s'engage la tige filetée.

7. Dispositif selon l'une des revendications précédentes, **caractérisé en ce que** la planche de glisse sur neige (3) est formée par un ski, et l'ouverture (8, 8a) est une ouverture prévue dans l'extrémité antérieure de la spatule (6) du ski pour la construction d'un traineau de sauvetage sur skis.

8. Dispositif selon l'une des revendications précédentes, **caractérisé en ce que** le tronçon de liaison (12) pour relier l'extrémité antérieure de peau de phoque au dispositif d'accrochage (11) avec la pièce de maintien (4) antérieure et/ou le tronçon de liaison pour relier l'extrémité postérieure de peau de phoque au dispositif d'accrochage est réalisé sous forme de sangle à élasticité de ressort susceptible d'être tendue.

9. Dispositif selon l'une des revendications précédentes, **caractérisé en ce que** la pièce de maintien (4) antérieure, avec son côté détourné de la pointe de la spatule (6), et/ou la pièce de maintien postérieure, sur son côté détourné de l'extrémité postérieure de la planche de glisse sur neige (3), présente une rainure (4) pour accrocher le dispositif d'accrochage (11).

10. Dispositif selon l'une des revendications précédentes, **caractérisé en ce que** le dispositif d'accrochage (11) est formé par un arceau.

11. Dispositif selon l'une des revendications précédentes, **caractérisé en ce que** la pièce de maintien (4) antérieure et/ou postérieure se rétrécit à l'avant.

12. Peau de phoque comportant un dispositif de fixation amovible sur une planche de glisse sur neige, **caractérisé en ce que** le dispositif est réalisé selon l'une des revendications précédentes.
